# EUROPÄISCHE PATENTSCHRIFT

(11) **EP 0 724 054 B1**
(45) Veröffentlichungstag und Bekanntmachung des Hinweises auf die Patenterteilung: **10.07.2002**
(21) Anmeldenummer: 96810027.1
(22) Anmeldetag: 12.01.1996
(51) Int. Cl.: E05B 15/00, E05B 15/16

(54) **Drehschliesszylinder für ein Sicherheitsschloss**
Rotary lock cylinder for a security lock
Cylindre de serrure rotatif pour une serrure de sécurité

(30) Priorität: 26.01.1995 CH 21195
(43) Veröffentlichungstag der Anmeldung: 31.07.1996
(73) Patentinhaber: Keller, Ernst, CH-8805 Richterswil (CH)
(72) Erfinder: Keller, Ernst, CH-8805 Richterswil (CH)
(74) Vertreter: Groner, Manfred

(56) Entgegenhaltungen:
- CH-A- 443 962
- DE-A- 1 926 519
- DE-A- 2 754 372
- DE-A- 4 240 283
- DE-B- 2 053 775

## Beschreibung

Ein Drehschliesszylinder mit einer Abdeckhülse ist aus der CH-A-443 962 bekannt. Bei diesem ist die auf den Stator aufgesteckte Hülse eine beispielsweise aus gehärtetem Stahl tiefgezogene Deckhülse mit einem Mantelteil und einem auf der vorderen Stirnseite angeordneten Bodenteil. Um ein Entfernen der Hülse zu verhindern, ist es zudem bekannt, eine solche Hülse mittels einer an der Unterseite der Hülse angeordneten Zunge, die in eine Ausnehmung des Stators eingreift, unlösbar zu verbinden.

Die DE 27 54 372 offenbart ein Lenkschloss für Kraftfahrzeuge, das eine aufgeschraubte Abdeckhülse aufweist. Diese Abdeckhülse kann lediglich in einer vorgesehenen Drehstellung des Rotors abgeschraubt werden. Dazu ist eine aufwendige Sperrvorrichtung vorgesehen, die eine Passfeder aufweist, welche in eine radiale Führung im Gehäuse gelagert ist und die teilweise unter dem Druck einer federbelasteten Sicherungsklinke in eine Längsnut der Abdeckhülse eingreift.

Der Erfinder hat sich die Aufgabe gestellt, einen Drehschliesszylinder der genannten Art zu schaffen, bei dem die Gestaltungsmöglichkeiten verbessert sind und die Hülse als Dekorationshülse ausgebildet sein kann. Die Aufgabe ist bei einem Drehschliesszylinder gemäß Anspruch 1 gelöst. Beim erfindungsgemässen Drehschliesszylinder ist die Hülse somit nicht unlösbar mit dem Stator verstemmt, sondern kann durch Ausklinken der Sperrvorrichtung gelöst und vom Stator abgezogen worden. Dadurch ist es möglich, am Montageort die Hülse zur Anpassung an die Raumgestaltung durch eine andere, anders gefärbte Hülse zu ersetzen. Nach dem Einbau des Schliesszylinders ist die Oeffnung in der Hülse, beispielsweise durch eine Sicherheitsrosette oder ein Langschild, abgedeckt und nicht mehr zugänglich. Ein Ausklinken ist dann somit nicht mehr möglich, sodass die Anforderungen an die Sicherheit beim erfindungsgemässen Drehschliesszylinder gewährleistet sind.

Nach einer Weiterbildung der Erfindung ist die Sperrvorrichtung eine Blattfeder. Diese ist vorzugsweise an einem konischen Ansatz des Stators unter Spannung abgestützt und weist im Abstand zum Ansatz einen vergleichsweise schmalen Steg auf, der in die Oeffnung der Hülse eingreift. Dies ermöglicht eine besonders kostengünstige Herstellung des Drehschliesszylinders. Die Feder kann als Stanzteil sehr kostengünstig hergestellt werden. Am Stator ist lediglich ein angeformter Ansatz erforderlich, der vorzugsweise an der Unterseite des Stators angeordnet ist.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: Eine Vorderansicht eines erfindungsgemässen Drehschliesszylinders,
- Figur 2: einen Schnitt durch den Drehschliesszylinder,
- Figur 3: ein Teilschnitt durch den Drehschliesszylinder entlang der Linie III-III der Figur 2,
- Figur 4: eine Ansicht einer Feder und
- Figur 5: eine weitere Ansicht der Feder, jedoch vor dem Biegen.

Die Figuren 1 und 2 zeigen einen Drehschliesszylinder 1 mit einem Rotor 3, in den ein Schlüsselkanal 4 eingearbeitet ist und der in einem Stator 7 gelagert ist. Hier nicht gezeigte Zuhaltungen können mit einem in den Kanal 4 eingeschobenen Schlüssel eingeordnet und der Rotor 3 gedreht werden, wobei ein mit diesem gekuppelter sogenannter Nocken ebenfalls gedreht und mit diesem ein hier nicht gezeigter Riegel eines Schlosses betätigt werden kann. Soweit ist der Drehschliesszylinder an sich bekannt.

Auf den Stator 7 ist eine Hülse 2 aufgesetzt, die beispielsweise aus rostfreiem Stahlblech oder Messing durch Tiefziehen hergestellt ist und die einen Mantelteil 2b sowie einen Bodenteil 2c aufweist. An der Unterseite des Mantelteils 2b ist im Abstand zum Bodenteil 2c eine rechteckige Oeffnung 2a ausgestanzt, hinter welcher in einem konischen Ansatz 7a des Stators 7 eine der Oeffnung 2a entsprechende Ausnehmung 7b angeordnet ist.

Auf den konischen Ansatz 7a ist gemäss Figur 3 eine U-förmige Blattfeder 8 aufgesetzt, die mit einem vergleichsweise schmalen, mit zwei im Abstand zueinander angeordneten Schultern 8d versehenen Steg 8c in die Oeffnung 2a ragt. Die beiden Schenkel 8a der Blattfeder 8 sowie nach aussen gebogene Ränder 8e liegen an der Aussenseite des Ansatzes 7a unter Spannung an, so dass die Feder 8 radial nach aussen gegen die Hülse 2 gespannt ist. Die Feder 8 ist in der Ausnehmung 7b des Stators 7 geführt, derart, dass sie in Längsrichtung des Stators 7 nicht verschiebbar ist und somit die Hülse 2 mit dem Stator 7 verbindet. Wird gemäss Figur 3 in Richtung des Pfeils 12 beispielsweise mit einem Stift auf den Steg 8c ein Druck ausgeübt, so weicht der Steg 8c nach innen in die Ausnehmung 7b aus, worauf die Hülse 2 vom Stator 7 abgezogen und durch eine andere ersetzt werden kann. Beim Aufschieben der neuen Hülse rastet die gespannte Feder 8 selbsttätig wieder in die Oeffnung 2a ein, sobald diese Oeffnung 2a mit der Ausnehmung 7b in Deckung ist. Der sich nach unten verjüngende, konische Ansatz 7a dient gemäss den Figuren 2 und 3 zur Aufnahme eines Schiebers 9, der in einem Kanal 11 gelagert ist und durch Spiralfedern 10 radial nach innen gespannt ist. Der Schieber 9 arbeitet in bekannter Weise mit hier nicht gezeigten Zuhaltungen zusammen.

Die Hülse 2 ist somit in einfacher Weise auswechselbar. Sie dient als Dekorationshülse und ist zumindest aussenseitig mit einer Färbung versehen. Am Montageort kann der Monteur aus einem Satz verschieden gefärbter Hülsen auswählen und die geeignete aufsetzen. Nach Fertigstellung der Montage ist die Oeffnung 2a gemäss Figur 2 hinter einem Türschild 13 oder einer ähnlichen Abdeckung verborgen.

## Patentansprüche

1. Drehschliesszylinder für ein Sicherheitsschloss, mit einem Stator (7) und einem in diesem drehbar gelagerten Rotor (3) und mit einer den Stator (7) umschliessenden Hülse (2) mit einem Mantel- und einem Bodenteil (2b, 2c), wobei der Mantelteil (2b) der Hülse (2) eine Oeffnung (2a) aufweist, durch die zum Lösen der Hülse (2) eine am Stator (7) gelagerte Sperrvorrichtung (8) betätigbar ist, **dadurch gekennzeichnet, dass** die Sperrvorrichtung (8) federelastisch ausgebildet und an der Aussenseite des Stators (7) abgestützt ist sowie ausklinkbar in die Oeffnung (2a) eingreift, derart, dass die Sperrvorrichtung unabhängig von der Drehstellung des Rotors (3) durch die Oeffnung (2a) hindurch bezüglich der Hülse (2) ausklinkbar ist.

2. Drehschliesszylinder nach Anspruch 1, **dadurch gekennzeichnet, dass** die Sperrvorrichtung (8) an einem konischen Ansatz (7a) des Stators (7) abgestützt ist und im Abstand zum konischen Ansatz (7a) einen vergleichsweisen schmalen Steg (8c) aufweist, der in die genannte Oeffnung (2a) der Hülse (2) eingerastet ist.

3. Drehschliesszylinder nach Anspruch 1 oder 2, **dadurch gekennzeichnet, dass** die Sperrvorrichtung (8) als U-förmig gebogene Blattfeder ausgebildet ist.

4. Drehschliesszylinder nach Anspruch 3, **dadurch gekennzeichnet, dass** die beiden Schenkel (8a) der Blattfeder (8) seitlich am konischen Ansatz (7a) des Stators (7) anliegen.

5. Drehschliesszylinder nach einem der Ansprüche 1 bis 4, **dadurch gekennzeichnet, dass** die Hülse (2) an der genannten Oeffnung (2a) durch radiales Eindrücken der Sperrvorrichtung (8) lösbar ist.

6. Drehschliesszylinder nach einem der Ansprüche 1 bis 5, **dadurch gekennzeichnet, dass** die Hülse eine Dekorationshülse ist und wenigstens aussenseitig gefärbt ist.

7. Drehschliesszylinder nach einem der Ansprüche 1 bis 6, **dadurch gekennzeichnet, dass** die Oeffnung (2a) eine etwa rechteckige Ausstanzung der Hülse (2) ist.

## Claims

1. Rotary locking cylinder for a safety lock, having a stator (7) and a rotor (3) which is mounted rotatably in the latter, and having a sleeve (2) which surrounds the stator (7) and has a casing part and a base part (2b, 2c), the casing part (2b) of the sleeve (2) having an opening (2a) through which a locking device (8) mounted on the stator (7) can be actuated in order to release the sleeve (2), **characterized in that** the locking device (8) is of resilient design and is supported on the outside of the stator (7) and engages in a disengageable manner in the opening (2a) in such a manner that the locking device can be disengaged with respect to the sleeve (2) through the opening (2a) irrespective of the rotary position of the rotor (3).

2. Rotary locking cylinder according to Claim 1, **characterized in that** the locking device (8) is supported on a conical shoulder (7a) of the stator (7) and has, at a distance from the conical shoulder (7a), a comparatively narrow web (8c) which is latched into the said opening (2a) of the sleeve (2).

3. Rotary locking cylinder according to Claim 1 or 2, **characterized in that** the locking device (8) is designed as a leaf spring which is bent in a U-shaped manner.

4. Rotary locking cylinder according to Claim 3, **characterized in that** the two legs (8a) of the leaf spring (8) bear laterally against the conical shoulder (7a) of the stator (7).

5. Rotary locking cylinder according to one of Claims 1 to 4, **characterized in that** the sleeve (2) can be released at the said opening (2a) by pressing in the locking device (8) radially.

6. Rotary locking cylinder according to one of Claims 1 to 5, **characterized in that** the sleeve is a decorative sleeve and is coloured at least on the outside.

7. Rotary locking cylinder according to one of Claims 1 to 6, **characterized in that** the opening (2a) is an approximately rectangular punched-out portion of the sleeve (2).

## Revendications

1. Cylindre de serrure rotatif pour une serrure de sécurité, comprenant un stator (7) et un rotor (3) monté rotatif dans celui-ci, et une gaine (2) entourant le stator (7) avec une partie d'enveloppe et une partie de fond (2b, 2c), la partie d'enveloppe (2b) de la gaine (2) présentant une ouverture (2a) à travers laquelle un dispositif de blocage (8) monté sur le stator (7) est actionnable pour desserrer la gaine (2), **caractérisé en ce que** le dispositif de blocage (8) est réalisé de manière élastique et est supporté sur la face extérieure du stator (7) et vient en prise de manière désencliquetable dans l'ouverture (2a) de telle sorte que le dispositif de blocage soit désencliquetable par rapport à la gaine (2) à travers l'ouverture (2a) indépendamment de la position de rotation du rotor (3).

2. Cylindre de serrure rotatif selon la revendication 1, **caractérisé en ce que** le dispositif de blocage (8) est supporté sur une saillie conique (7a) du stator (7) et présente, à une certaine distance de la saillie conique (7a) une tige comparativement mince (8c) qui est enclenchée dans ladite ouverture (2a) de la gaine (2).

3. Cylindre de serrure rotatif selon la revendication 1 ou 2, **caractérisé en ce que** le dispositif de blocage (8) est réalisé en tant que ressort à lame courbé en forme de U.

4. Cylindre de serrure rotatif selon la revendication 3, **caractérisé en ce que** les deux branches (8a) du ressort à lame (8) s'appliquent latéralement contre la saillie conique (7a) du stator (7).

5. Cylindre de serrure rotatif selon l'une quelconque des revendications 1 à 4, **caractérisé en ce que** la gaine (2) est desserrable au niveau de ladite ouverture (2a) par enfoncement radial du dispositif de blocage (8).

6. Cylindre de serrure rotatif selon l'une quelconque des revendications 1 à 5, **caractérisé en ce que** la gaine est une gaine décorative et est colorée au moins sur l'extérieur.

7. Cylindre de serrure rotatif selon l'une quelconque des revendications 1 à 6, **caractérisé en ce que** l'ouverture (2a) est un découpage à la matrice de la gaine (2), de forme approximativement rectangulaire.
